# EUROPÄISCHE PATENTSCHRIFT

(11) **EP 2 134 955 B1**
(45) Veröffentlichungstag und Bekanntmachung des Hinweises auf die Patenterteilung: **13.03.2013**
(21) Anmeldenummer: 08708433.1
(22) Anmeldetag: 30.01.2008
(51) Int. Cl.: F02M 47/02, F02M 53/04, F02M 55/00, F02M 63/00

(54) **KRAFTSTOFFINJEKTOR**
FUEL INJECTOR
INJECTEUR DE CARBURANT

(30) Priorität: 12.03.2007 DE 102007011789
(43) Veröffentlichungstag der Anmeldung: 23.12.2009
(73) Patentinhaber: Robert Bosch GmbH, 70442 Stuttgart (DE)
(72) Erfinder: MAGEL, Hans-Christoph, 72764 Reutlingen (DE)
(86) Internationale Anmeldenummer: PCT/EP2008/051118
(87) Internationale Veröffentlichungsnummer: WO 2008/110406

(56) Entgegenhaltungen:
- EP-A- 0 409 264
- DE-A1- 4 122 384
- US-A- 4 603 671

## Beschreibung

Injektorgehäuse, das einen Druckraum umfasst, aus dem mit Hochdruck beaufschlagter Kraftstoff in einen Brennraum einer Brennkraftmaschine eingespritzt wird, wenn der Druck in einem Steuerraum mit Hilfe einer Steuerventileinrichtung in einen Druckentlastungsraum entspannt wird.

### Stand der Technik

Zur Einbringung von Kraftstoff in direkt einspritzende Dieselmotoren können hubgesteuerte Kraftstoffeinspritzsysteme eingesetzt werden, bei denen der Einspritzdruck an Last und Drehzahl angepasst werden kann.

Aus der EP 0 409 264 A1 ist ein Hochdruck-Einspritzventil bekannt, bei der Injektor an eine Zirkulationsleitung angeschlossen ist, sodass Kraftstoff unter niedrigem Druck durch den Injektor geleitet werden kann.

### Offenbarung der Erfindung

Aufgabe der Erfindung ist es, einen Kraftstoffinjektor gemäß dem Oberbegriff des Anspruchs 1 zu schaffen, der auch bei hohen Einspritzdrücken eine hohe Lebensdauer aufweist.

Die Aufgabe ist bei einem Kraftstoffinjektor mit einem Injektorgehäuse, das einen Druckraum umfasst, aus dem mit Hochdruck beaufschlagter Kraftstoff in einen Brennraum einer Brennkraftmaschine eingespritzt wird, wenn der Druck in einem Steuerraum mit Hilfe einer Steuerventileinrichtung in einen Druckentlastungsraum entspannt wird, dadurch gelöst, dass der Injektor einen Niederdruckzulauf aufweist, der über einen Spülpfad, der durch den Druckentlastungsraum verläuft, mit einem Niederdruckrücklauf in Verbindung steht. Über den Spülpfad können temperaturkritische Bereiche des Injektors in dem Druckentlastungsraum gekühlt werden. Dadurch können höhere Einspritzdrücke als bei herkömmlichen Injektoren realisiert werden.

Ein bevorzugtes Ausführungsbeispiel des Kraftstoffinjektors ist dadurch gekennzeichnet, dass der Spülpfad an Teilen der Steuerventileinrichtung und/oder eines Aktors entlang oder vorbei verläuft. Zur Erzielung höchster Einspritzdrücke können Kraftstoffinjektoren leckagereduziert oder leckagefrei ausgeführt werden, indem auf eine Niederdruckstufe verzichtet wird. Dadurch kann die Rücklaufmenge des Injektors deutlich reduziert werden. Es verbleibt im Wesentlichen die Steuermenge des Servokreislaufs, die jedoch sehr hohe Temperaturen aufweist, da die Steuermenge über eine Ablaufdrossel vom Systemdruck entspannt wird. Im Rahmen der vorliegenden Erfindung wurde festgestellt, dass insbesondere bei Injektorbauformen, bei denen die Steuerventileinrichtung und der zugehörige Aktor im Injektorkopf angeordnet sind, der zulässige Temperaturbereich im Kopfbereich überschritten wird. Im Kopfbereich ist die Wärmeabgabe über das Injektorgehäuse gering. Dadurch wird die Lebensdauer der Aktoren, zum Beispiel Magnetaktoren oder Piezosteller, reduziert. Durch den erfindungsgemäßen Spülpfad können temperaturkritische Teile der Steuerventileinrichtung und/oder des Aktors, zumindest teilweise, gezielt gekühlt werden.

Ein weiteres bevorzugtes Ausführungsbeispiel des Kraftstoffinjektors ist dadurch gekennzeichnet, dass der Niederdruckzulauf und der Niederdruckrücklauf an das brennraumferne Ende des Injektorgehäuses angeschlossen sind. Das brennraumferne Ende des Injektorgehäuses wird auch als Injektorkopf bezeichnet. Bei dem erfindungsgemäßen Kraftstoffinjektor sind die Steuerventileinrichtung und/oder der Aktor vorzugsweise in dem Injektorkopf angeordnet.

Der erfindungsgemässe Kraftstoffinjektor ist weiters dadurch gekennzeichnet, dass der Steuerraum und der Druckentlastungsraum über einen Verbindungskanal miteinander in Verbindung stehen, der durch ein Ventilstück verläuft, an dem entlang oder vorbei der Spülpfad verläuft. Der Verbindungskanal ist durch einen Schließkörper der Steuerventileinrichtung verschließbar.

Der erfindungsgemässe Kraftstoffinjektor ist weiters dadurch gekennzeichnet, dass der Verbindungskanal in dem Ventilstück eine Ablaufdrossel aufweist, wobei der Spülpfad an dem Bereich des Ventilstücks entlang oder vorbei verläuft, in welchem die Ablaufdrossel angeordnet ist. Über die Ablaufdrossel wird beim Öffnen der Steuerventileinrichtung eine Steuermenge in den Druckentlastungsraum entspannt.

Der erfindungsgemässe Kraftstoffinjektor ist dadurch gekennzeichnet, dass der Spülpfad an dem Mündungsbereich, in welchem der Verbindungskanal in den Druckentlastungsraum mündet, entlang oder vorbei verläuft. Das liefert den Vorteil, dass der durch die Ablaufdrossel erwärmte Kraftstoff sofort mit kühlem Kraftstoff vermischt wird.

Ein weiteres bevorzugtes Ausführungsbeispiel des Kraftstoffinjektors ist dadurch gekennzeichnet, dass der Druckentlastungsraum mit einem Aktoraufnahmeraum in Verbindung steht, in dem ein Aktor angeordnet ist, an dem entlang oder vorbei der Spülpfad verläuft. Bei dem Aktor handelt es sich vorzugsweise um den Anker eines Magnetventils, der mit einem Elektromagneten der Steuerventileinrichtung zusammenwirkt. Bei dem Aktor kann es sich aber auch um einen Piezoaktor handeln.

Ein weiteres bevorzugtes Ausführungsbeispiel des Kraftstoffinjektors ist dadurch gekennzeichnet, dass der Aktor an einer Ventilnadel befestigt ist, an der entlang oder vorbei der Spülpfad verläuft. Dadurch wird auf einfache Art und Weise eine Kühlung der Ventilnadel ermöglicht.

Ein weiteres bevorzugtes Ausführungsbeispiel des Kraftstoffinjektors ist dadurch gekennzeichnet, dass an der Ventilnadel ein Schließkörper angebracht ist, an dem entlang oder vorbei der Spülpfad verläuft. Der Schließkörper dient dazu, den Verbindungskanal zu verschließen und gezielt freizugeben.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist.

### Kurze Beschreibung der Zeichnung

Die beiliegende Figur zeigt eine schematische Darstellung eines erfindungemäßen Kraftstoffinjektors im Längsschnitt.

### Beschreibung des Ausführungsbeispiels

In der beiliegenden Figur ist ein Kraftstoffinjektor 1 schematisch im Längsschnitt dargestellt. Der Kraftstoffinjektor 1 wird aus einem Hochdruckspeicherraum beziehungsweise einer Kraftstoffhochdruckquelle 2 mit unter hohem Druck stehenden Kraftstoff versorgt. Über eine Zuleitung 3 ist der Kraftstoffinjektor 1 an den Hochdruckspeicherraum 2 angeschlossen. Die Zuleitung 3 mündet im Innern des Kraftstoffinjektors 1 in einen Hochdruckverbindungsraum 4, der von einem Injektorgehäuse 6 umschlossen ist.

Das Injektorgehäuse 6 umfasst einen Injektorkörper 7 und einen Düsenkörper 8, der eine zentrale Führungsbohrung 9 aufweist. In der Führungsbohrung 9 ist eine Düsennadel 10 hin und her bewegbar geführt. Die Düsennadel 10 weist eine Spitze 11 auf, die eine Strömungsverbindung zwischen Spritzlöchern 12, 13 und einem Druckraum 15 öffnet oder verschließt, wenn sich die Düsennadel 10 vom Brennraum weg oder zum Brennraum hin bewegt.

An der Düsennadel 10 ist eine Druckschulter 14 ausgebildet, die in dem Druckraum 15 angeordnet ist. Außerdem sind an der Düsennadel 10 Abflachungen 17, 18 vorgesehen, die den Durchtritt von Kraftstoff aus dem Hochdruckverbindungsraum 4 in den Druckraum 15 ermöglichen.

Das brennraumferne Ende der Düsennadel 10 begrenzt einen Steuerraum 22, der über einen Verbindungskanal 24, in dem eine Zulaufdrossel angeordnet ist, mit dem Hochdruckverbindungsraum 4 in Verbindung steht. Über den Verbindungskanal 24 mit der Zulaufdrossel wird der Steuerraum 22 mit Kraftstoff gefüllt, der mit Hochdruck beaufschlagt ist. Der Steuerraum 22 ist in einem Ventilstück 26 ausgespart, das einteilig oder mehrteilig ausgeführt sein kann. Der Verbindungskanal 24 erstreckt sich durch ein Teil des Ventilstücks 26. Ein weiterer Verbindungskanal 29, der mit einer Ablaufdrossel 30 ausgestattet ist, erstreckt sich durch das Ventilstück 26 von dem Steuerraum 22 zu einem Druckentlastungsraum 28. Der Mündungsbereich des Verbindungskanals 29 ist durch einen Schließkörper 32 verschließbar, der zu einer Steuerventileinrichtung 34 gehört. Die Steuerventileinrichtung 34 dient dazu, die Öffnungsbewegung der Düsennadel 10 zu steuern.

Der Schließkörper 32 ist an dem brennraumnahen Ende einer Ventilnadel 36 angeordnet, die fest mit einem Aktor 38 verbunden ist. Bei dem Aktor 38 handelt es sich um einen Anker, der mit einer Spule 39 eines Elektromagneten 40 zusammenwirkt. Der Anker 38 ist durch eine Rückstellfeder 42 so vorgespannt, dass der Schließkörper 32 den Verbindungskanal 29 mit der Ablaufdrossel 30 verschließt. Wenn die Spule 39 bestromt wird, dann zieht der Elektromagnet 40 den Anker 38 an, so dass der Schließkörper 32, der hier als Kugel ausgeführt ist, von einem zugehörigen Sitz abhebt und den Verbindungskanal 29 mit der Ablaufdrossel 30 freigibt. Dann wird der mit Hochdruck beaufschlagte Kraftstoff in dem Steuerraum 22 in den Druckentlastungsraum 28 entspannt.

Die Steuerventileinrichtung 34 mit dem Anker 38 ist in dem brennraumfernen Ende 44 des Kraftstoffinjektors 1 untergebracht, das auch als Injektorkopf oder Injektorgehäusekopf 44 bezeichnet wird. Bei herkömmlichen Kraftstoffinjektoren steht der Druckentlastungsraum 28 über eine Rücklaufleitung mit einem Kraftstofftank in Verbindung. Gemäß einem wesentlichen Aspekt der Erfindung wird zur Lösung des Temperaturproblems eine Kühlung von temperaturkritischen Bereichen im Injektorkopf 44 durch einen Niederdruckkreis des Einspritzsystems vorgeschlagen. Der Kraftstoff wird dazu auf der Niederdruckseite zu dem Injektor 1 geführt, durchspült den Injektor 1 und wird anschließend im Rücklauf zurückgeführt. Dadurch ist es möglich, kritische Bereiche, insbesondere den Injektorkopf 44 mit der Steuerventileinrichtung 34, zu kühlen. Der Kraftstoff kann dabei im Kreislauf von einer Niederdruckpumpe der Reihe nach durch sämtliche Injektoren eines Einspritzsystems geführt werden, um den Aufwand der Leitungsführung gering zu halten. Alternativ kann jeder Injektor mit einem Zulauf und einem Rücklauf ausgestattet werden.

Der mit Niederdruck beaufschlagte Kraftstoff wird dem Injektorkopf 44 über einen Niederdruckzulauf 45 in Form eines Kühlstroms zugeführt, der auch als Spülstrom oder Spülpfad bezeichnet wird. Über Durchgangslöcher 47, 48 gelangt der niederdruckbeaufschlagte Kraftstoff in den Druckentlastungsraum 28. Der Kühlstrom oder Spülpfad ist so geführt, dass kritische Stellen an dem Ventilstück 26, insbesondere die Bereiche, in denen die Ablaufdrossel 30 untergebracht ist, gekühlt werden. Des Weiteren verläuft der Kühlstrom oder Spülpfad an dem Mündungsbereich des Verbindungskanals 29 in den Druckentlastungsraum 28 vorbei. Das liefert den Vorteil, dass der durch die Ablaufdrossel 30 erwärmte Kraftstoff sofort mit kühlem Kraftstoff vermischt wird.

Der Kühlstrom oder Spülpfad verläuft durch ein weiteres Durchgangsloch 50 von dem Druckentlastungsraum 28 in einen Ankeraufnahmeraum 52, in dem der Anker 38 aufgenommen ist. Von dem Ankeraufnahmeraum 52 gelangt der Kühlstrom über einen Rückstellfederaufnahmeraum 54, in dem die Rückstellfeder 42 angeordnet ist, in einen Niederdruckrücklauf 56.

Die Öffnungs- und Schließbewegung der Düsennadel 10 wird durch Steuerventileinrichtung 34 gesteuert. Die zugehörige Steuerung mit den Drosseln in den Verbindungskanälen 24 und 29 wird auch als Servosteuerung bezeichnet. Beim Öffnen der Steuerventileinrichtung 34 strömt erhitzter Kraftstoff aus dem Steuerraum 22 durch den Verbindungskanal 29 und die Ablaufdrossel 30 in den Druckentlastungsraum 28. Der erhitzte Kraftstoff vermischt sich in dem Druckentlastungsraum 28 mit dem Kühlstrom.

Als Niederdruck wird im Rahmen der vorliegenden Erfindung ein deutlich geringerer Druck als der Hochdruck bezeichnet, der von der Kraftstoffhochdruckquelle 2 bereitgestellt wird und in dem Hochdruckverbindungsraum 4 und in dem Druckraum 15 herrscht. Der Niederdruck wird über den Niederdruckzulauf 45 bereitgestellt. Zwischen dem Niederdruckzulauf 45 und dem Niederdruckrücklauf 56 herrscht ein Druckgefälle, durch das ein Kühlstrom entlang des Spülpfades durch den Injektorkopf 44 bewirkt wird. Der Niederdruckrücklauf 56 ist zum Beispiel an einem Kraftstofftank angeschlossen.

## Patentansprüche

1. Kraftstoffinjektor mit einem Injektorgehäuse (6), das einen Druckraum (15) umfasst, aus dem mit Hochdruck beaufschlagter Kraftstoff in einen Brennraum einer Brennkraftmaschine eingespritzt wird, wenn der Druck in einem Steuerraum (22) mit Hilfe einer Steuerventileinrichtung (34) in einen Druckentlastungsraum (28) entspannt wird, wobei der Steuerraum (22) und der Druckentlastungsraum (28) über einen Verbindungskanal (29) miteinander in Verbindung stehen, der durch ein Ventilstück (26) verläuft, und der Injektor einen Niederdruckzulauf (45) aufweist, der über einen Spülpfad, der durch den Druckentlastungsraum (28) verläuft, mit einem Niederdruckrücklauf (56) in Verbindung steht, **dadurch gekennzeichnet, dass** der Verbindungskanal (29) in dem Ventilstück (26) eine Ablaufdrossel (30) aufweist, wobei der Spülpfad an dem Mündungsbereich, in welchem der Verbindungskanal (29) in den Druckentlastungsraum (28) mündet, entlang verläuft, so dass der durch die Ablaufdrossel (30) erwärmte Kraftstoff sofort mit dem Kraftstoff des Spülpfads vermischt wird.

2. Kraftstoffinjektor nach Anspruch 1, **dadurch gekennzeichnet, dass** der Spülpfad an Teilen der Steuerventileinrichtung (34) und/oder eines Aktors (38) entlang oder vorbei verläuft.

3. Kraftstoffinjektor nach einem der vorhergehenden Ansprüche, **dadurch gekennzeichnet, dass** der Niederdruckzulauf (45) und der Niederdruckrücklauf (56) an das brennraumferne Ende (44) des Injektorgehäuses (6) angeschlossen sind.

4. Kraftstoffinjektor nach einem der vorhergehenden Ansprüche, **dadurch gekennzeichnet, dass** der Druckentlastungsraum (28) mit einem Aktoraufnahmeraum (52) in Verbindung steht, in dem ein Aktor (38) angeordnet ist, an dem entlang oder vorbei der Spülpfad verläuft.

5. Kraftstoffinjektor nach Anspruch 4, **dadurch gekennzeichnet, dass** der Aktor (38) an einer Ventilnadel (36) befestigt ist, an der entlang oder vorbei der Spülpfad verläuft.

6. Kraftstoffinjektor nach Anspruch 5, **dadurch gekennzeichnet, dass** an der Ventilnadel (36) ein Schließkörper (32) angebracht ist, an dem entlang oder vorbei der Spülpfad verläuft.

## Claims

1. Fuel injector having an injector housing (6) which comprises a pressure chamber (15) from which highly pressurized fuel is injected into a combustion chamber of an internal combustion engine when the pressure in a control chamber (22) is expanded into a pressure relief chamber (28) by means of a control valve device (34), wherein the control chamber (22) and the pressure relief chamber (28) are connected to one another by means of a connecting duct (29) which runs through a valve piece (26), and the injector has a low-pressure feed line (45) which is connected to a low-pressure return line (56) via a scavenging path which runs through the pressure relief chamber (28), **characterized in that** the connecting duct (29) in the valve piece (26) has an outflow throttle (30), wherein the scavenging path runs along the mouth region at which the connecting duct (29) issues into the pressure relief chamber (28), such that the fuel heated by the outflow throttle (30) is immediately mixed with the fuel of the scavenging path.

2. Fuel injector according to Claim 1, **characterized in that** the scavenging path runs along or past parts of the control valve device (34) and/or of an actuator (38).

3. Fuel injector according to one of the preceding claims, **characterized in that** the low-pressure feed line (45) and the low-pressure return line (56) are connected to that end (44) of the injector housing (6) which is remote from the combustion chamber.

4. Fuel injector according to one of the preceding claims, **characterized in that** the pressure relief chamber (28) is connected to an actuator receiving chamber (52) in which an actuator (38), along or past which the scavenging path runs, is arranged.

5. Fuel injector according to Claim 4, **characterized in that** the actuator (38) is fastened to a valve needle (36), along or past which the scavenging path runs.

6. Fuel injector according to Claim 5, **characterized in that** a closing body (32), along or past which the scavenging path runs, is attached to the valve needle (36).

## Revendications

1. Injecteur de carburant comprenant un boîtier d'injecteur (6) qui comprend un espace de pression (15), depuis lequel du carburant sollicité par une haute pression est injecté dans une chambre de combustion d'un moteur à combustion interne, lorsque la pression dans un espace de commande (22) est détendue à l'aide d'un dispositif de soupape de commande (34) dans un espace de détente de pression (28), l'espace de commande (22) et l'espace de détente de pression (28) étant en liaison l'un avec l'autre par le biais d'un canal de liaison (29) qui s'étend à travers un élément de soupape (26), et l'injecteur présentant une amenée basse pression (45) qui est en liaison par le biais d'un chemin de purge qui s'étend à travers l'espace de détente de pression (28) avec un retour basse pression (56), **caractérisé en ce que** le canal de liaison (29) dans l'élément de soupape (26) présente un étranglement d'écoulement (30), le chemin de purge s'étendant le long de la région d'embouchure dans laquelle le canal de liaison (29) débouche dans l'espace de détente de pression (28), de sorte que le carburant chauffé à travers l'étranglement d'écoulement (30) soit immédiatement mélangé au carburant du chemin de purge.

2. Injecteur selon la revendication 1 **caractérisé en ce que** le chemin de purge s'étendant le long de, ou devant, des parties du dispositif de soupape de commande (34) et/ou d'un actionneur (38).

3. Injecteur de carburant selon l'une quelconque des revendications précédentes, **caractérisé en ce que** l'amenée basse pression (45) et le retour basse pression (56) sont raccordés à l'extrémité (44) du boîtier d'injecteur (6) éloignée de la chambre de combustion.

4. Injecteur de carburant selon l'une quelconque des revendications précédentes, **caractérisé en ce que** l'espace de détente de pression (28) est en liaison avec un espace de réception d'actionneur (52) dans lequel est disposé un actionneur (38), le long duquel ou devant lequel s'étend le chemin de purge.

5. Injecteur de carburant selon la revendication 4, **caractérisé en ce que** l'actionneur (38) est fixé à une aiguille de soupape (36) le long de laquelle ou devant laquelle s'étend le chemin de purge.

6. Injecteur de carburant selon la revendication 5, **caractérisé en ce qu'**un corps de fermeture (32) est monté sur l'aiguille de soupape (36), le long duquel ou devant lequel s'étend le chemin de purge.
